# EUROPÄISCHE PATENTANMELDUNG

(11) **EP 2 027 942 A2**
(43) Veröffentlichungstag der Anmeldung: **25.02.2009**
(21) Anmeldenummer: 08014733.3
(22) Anmeldetag: 20.08.2008
(51) Int. Cl.: B08B 15/00, A45D 29/00

(54) **Gerät zur Staubabsaugung**

(30) Priorität: 22.08.2007 DE 202007011713 U; 30.07.2008 DE 202008010259 U
(71) Anmelder: Loof, Friedrich, 47441 Moers (DE)
(72) Erfinder: Loof, Friedrich, 47441 Moers (DE)
(74) Vertreter: Schoenen, Norbert

(57) **Zusammenfassung**

Das Gerät zur Staubabsaugung für die Fingernagelkosmetik mit mindestens einer Absaugöffnung ist **dadurch gekennzeichnet, dass** das Gerät eine auswechselbare Schutzabdeckung (1) mit integrierter Absaugöffnung (2) aufweist.

## Beschreibung

Die Erfindung betrifft ein Gerät zur Staubabsaugung für die Fingernagelkosmetik, mit mindestens einer Absaugöffnung. Die Erfindung betrifft insbesondere Absauggeräte für staubbeladene Luft, insbesondere für Fingernagelstudios, welche mindestens eine Absaugvorrichtung mit Schutzabdeckung aufweisen.

Derartige Geräte sind nur bekannt aus eigenen Anmeldungen 20 2006 008 974.8 und 20 2007 007 382.8 (Friedrich Loof). Beide Anmeldungen befassen sich mit dem Thema der zusätzlichen Unterbringung einer Absaugvorrichtung unterhalb einer sonst nur ausschließlich für das Auflegen des Unterarms des Kunden gedachten Armauflage. Bei dieser somit bekannten Nutzungsform erfolgt die Absaugung der staubbeladenen Luft ausschließlich nur unterhalb der Außenränder einer ansonsten ebenen Armauflage, welche durch die Anbringung von Abstandhaltern, welche entweder auf der Geräteoberfläche des Staubabsaugerätes oder an der Unterseite der Armauflage angebracht sind, möglich ist.

Allgemein bekannt ist, dass alle Staubabsauggeräte der Fingernagelbranche, welche über eine unterhalb des Arbeitsbereichs 7 angebrachte Lüfteröffnung verfügen, sehr schnell in diesem Bereich verschmutzen. Hierbei handelt es sich vorwiegend um nicht vom Absaugsystem erfasste angetrocknete Lack- und Kunststoffreste.

Ebenso werden hierbei auch die sich unter der Lüfteröffnung befindlichen Absauglüfter recht stark verschmutzt, was auch oft zu deren Zerstörung führen kann.

Somit ist immer wieder festzustellen, dass Staubabsaugungen vor allen Dingen in ihrem Luftansaugbereich, durch die Ansammlung derartiger Gebrauchsspuren sehr schnell unansehnlich werden und somit auch entsprechend schnell an Wert verlieren. Somit werden diese Geräte sehr schnell zu einem Wegwerfartikel, welcher dann vorzeitig dem Entsorgungskreislauf für Elektroaltgeräte zugeführt werden muss.

Der nachfolgend dargelegten Erfindung liegt als Aufgabe die Vermeidung des schnellen Wertverlustes des Staubabsauggerätes durch Ablagerung von Gebrauchsspuren auf deren Oberfläche sowie die Vermeidung von Ablagerungen auf der sich direkt unter einer Luftansaugöffnung befindlichen Absaugvorrichtung zugrunde.

Diese Aufgabe wird erfindungsgemäß durch die Merkmale des Anspruchs 1 gelöst.

Die Probleme werden außerdem dadurch gelöst, indem eine Schutzabdeckung mit Armauflage mit integrierter Absaugöffnung geschaffen wurde, welche abnehmbar und auswechselbar über den Lüfteröffnungen der Staubabsauggeräte angebracht ist.

Weitere detaillierte Einzelheiten zur Erfindung werden nachfolgend anhand der beigefügten Zeichnungen entsprechend Fig. 1 bis Fig. 3 näher erläutert.

**Fig. 1** zeigt die Abbildung einer Schutzabdeckung 1 mit einer Luftabsaugöffnung 2 sowie ein Schutzgitter 3 und ein Filterelement 4. Diese in der Form komplett dargestellte Schutzabdeckung 1 kann sowohl im Arbeitsbereich 7 als auch im Armauflagebereich 8 des Gerätegehäuses 6, lose aufliegend oder befestigt, oberhalb mindestens einer Luftansaugöffnung 9 mit mindestens einem Schutzgitter 10 versehen, aufgebracht sein.

Des Weiteren ist ein Filterelement 5 dargestellt, welches sowohl in die Luftansaugöffnung 9 im Armauflagebereich 8 als auch im Arbeitsbereich 7 des Gerätegehäuses 6 eingelegt werden kann, wobei das Filterelement 5 bei Auflegen der Schutzabdeckung 1 von deren Schutzgitter 3 abgedeckt wird.

**Fig. 2** stellt ein Absaugelement 11 dar, welches in Verbindung mit einem Hauptfilterelement 12 unterhalb eines Gerätegehäuses 6 und unterhalb einer Luftansaugöffnung 9, sowohl im Arbeitsbereich 7 als auch im Armauflagebereich 8 montiert sein kann.

**Fig. 3** zeigt eine weitere Verwendungsmöglichkeit der Schutzabdeckung 1 durch die Anbringung eines Absaugschlauches 13 mit Anschlussstück 14 in deren Absaugöffnung 2, um mit dem Absaugschlauch 13 Schmutzpartikel in der Umgebung des Gerätes aufzusaugen.

Alle die genannten technischen Merkmale sind sowohl einzeln für sich als auch in Kombination miteinander vorteilhaft in der vorliegenden Erfindung.

### Bezugszeichenliste

- 1: Schutzabdeckung und Armauflage
- 2: Luftansaugöffnung der Schutzabdeckung
- 3: Schutzgitter der Schutzabdeckung
- 4: Filterelement in der Schutzabdeckung
- 5: Filterelement im Gerätegehäuse 6
- 6: Gerätegehäuse
- 7: Arbeitsbereich
- 8: Armauflagebereich
- 9: Luftansaugöffnung im Armauflagebereich 8
- 10: Schutzgitter im Armauflagebereich 8
- 11: Absauglüfter
- 12: Hauptfilter
- 13: Absaugschlauch
- 14: Anschlussstück

## Patentansprüche

1. Gerät zur Staubabsaugung für die Fingernagelkosmetik, mit mindestens einer Absaugöffnung,
**dadurch gekennzeichnet,**
**dass** das Gerät eine auswechselbare Schutzabdeckung (1) mit integrierter Absaugöffnung (2) aufweist.

2. Gerät nach Anspruch 1,
**dadurch gekennzeichnet,**
**dass** eine auswechselbare und abnehmbare Schutzabdeckung und Armauflage mit integrierter Absaugöffnung (1), die auch gepolstert sein kann, über mindestens eine integrierte Luftansaugöffnung (2) verfügt, wobei eine Schutzabdeckung mit Armauflage mit integrierter Absaugöffnung (1) über alle sich auf dem Gerätegehäuse (6) befindlichen Luftansaugöffnungen (9) angebracht ist, welche im Arbeitsbereich (7) und im Armauflagebebereich (8) installiert sind und unter denen jeweils ein Schutzgitter (10) mit einem Absauglüfter (11) sowie ein Hauptfilter (12) angebracht sind, und zwecks Austausch der Schutzabdeckung und Armauflage mit integrierter Absaugöffnung (1) sowie der Reinigung und des Austausches des Filterelement (5) abnehmbar und auswechselbar gestaltet ist.

3. Gerät nach Anspruch 1 oder 2,
**dadurch gekennzeichnet,**
**dass** in einem auf dem Tisch aufstellbaren Gerätegehäuse (6) mit Hilfe einer übergelagerten Schutzabdeckung und Armauflage mit integrierter Absaugöffnung (1) in deren Luftansaugöffnung (3) passgenau ein Luftansaugschlauch (13) mit Anschlussstück (14) angeschlossen werden kann.

4. Gerät nach Anspruch 1,
**dadurch gekennzeichnet,**
**dass** das Filterelement (5), welches im Gerätegehäuse (6) eingelegt ist, durch das Aufbringen der Schutzabdeckung und Armauflage mit integrierter Absaugöffnung (1) mit ihrem Schutzgitter (3) fixiert und nach außen hin nicht erkennbar ist.
